# EUROPÄISCHE PATENTSCHRIFT

(11) **EP 3 438 015 B1**
(45) Veröffentlichungstag und Bekanntmachung des Hinweises auf die Patenterteilung: **20.01.2021**
(21) Anmeldenummer: 18000599.3
(22) Anmeldetag: 16.07.2018
(51) Int. Cl.: B65D 75/58, B65D 85/10

(54) **PACKUNG FÜR ZIGARETTEN**
PACKAGE FOR CIGARETTES
EMBALLAGE POUR CIGARETTES

(30) Priorität: 31.07.2017 DE 102017007130
(43) Veröffentlichungstag der Anmeldung: 06.02.2019
(73) Patentinhaber: Focke & Co. (GmbH & Co. KG), 27283 Verden (DE)
(72) Erfinder: Viestenz, Kristina, 27283 Verden (DE); Schneider, Christoph, 27283 Verden (DE)
(74) Vertreter: Ellberg, Nils

(56) Entgegenhaltungen:
- EP-A1- 2 361 839
- WO-A1-2012/082907
- WO-A2-2012/049701
- DE-A1-102009 034 705

## Beschreibung

Die Erfindung bezieht sich auf Packungen für Zigaretten oder andere, vergleichbare Raucherartikel gemäß Oberbegriff des Anspruchs 1.

Packungen gemäß dem Oberbegriff des Anspruchs 1 sind aus EP 2 361 839 A1 bekannt. Gegenstand der vorliegenden Innovation sind Packungen, insbesondere ZigarettenPackungen, mit einer Innenpackung, die aus einer den Packungsinhalt vorzugsweise vollständig umgebenden Folienumhüllung besteht, insbesondere aus einer Dichtfolie unter Bildung eines Dichtblocks (DE 10 2009 034 705 A1). Alternativ, jedoch jenseits der beanspruchten Innovation, kann die Innenpackung aus einem formstabilen Innenzuschnitt bestehen unter Bildung einer Innenbox aus vorzugsweise dichtem Packstoff und zur Aufnahme einer Zigarettengruppe (WO 2012/082907 A1). Die blockförmige Innenpackung befindet sich in einer Außenpackung mit klappbarem Deckel, also insbesondere in einer Klappschachtel bzw. Hinge Lid Packung, im Wesentlichen bestehend aus Schachtelteil und Deckel, wobei letzterer üblicherweise über ein rückseitiges, quergerichtetes Liniengelenk mit dem Schachtelteil verbunden ist. Die Innenpackung ist vorzugsweise mit einer mehrfach benutzbaren Öffnungshilfe versehen.

Bei Innenpackungen in der Ausführung als Folien- bzw. Dichtblock ist ein Stützorgan aus (dünnem) Karton innerhalb der Innenpackung angeordnet. Das Stützorgan - nachfolgend: Tray - umgibt die Zigarettengruppe in Teilbereichen, mindestens mit einer Tray-Vorderwand und Tray-Seitenlappen. Das Tray dient zum Schutz der Zigarettengruppe gegen mechanische und/oder thermische Belastungen.

Das vorliegend behandelte und gelöste Problem derartiger (Zigaretten-)Packungen besteht darin, eine exakte, vollständige Schließstellung der Außenpackung zu gewährleisten, also insbesondere des Deckels einer Klappschachtel. Bei Klappschachteln ohne Kragen besteht die Gefahr der Bildung eines Öffnungsspalts zwischen Deckel und Schachtelteil, insbesondere zwischen einer frontseitigen Schließkante des Schachtelteils einerseits und einer gegenüberliegenden Schließkante einer Deckel-Vorderwand andererseits. Es ist wünschenswert, dass die vorgenannten Schließkanten bei geschlossener Packung unmittelbar, also im Wesentlichen spaltfrei, aneinanderliegen. WO 2012/049701 A2 zeigt eine Packung, bei der eine Vorderwand des Deckels eine Öffnung aufweist, die mit einem entsprechenden Vorsprung an einer Vorderwand des Kragens der Packung korrespondiert. Bei geschlossenem Deckel greift der Vorsprung in die Öffnung und hält somit den Deckel geschlossen.

Der Erfindung liegt demnach die Aufgabe zugrunde, Zigarettenpackungen mit Innenpackungen aus Folie oder aus einem faltbaren Innenzuschnitt einerseits und mit einer einen Deckel aufweisenden Außenpackung andererseits, insbesondere in der Ausführung als Klappschachtel, so auszubilden, dass der Deckel in Schließstellung (lösbar) fixiert ist.

Zur Lösung dieser Aufgabe ist die erfindungsgemäße Packung mit den Merkmalen des Anspruchs 1 ausgebildet.

Zusätzlich kann eine Schließhilfe für den Deckel der Außenpackung durch eine aus "Fremdmaterial" bestehende Verdickung bzw. einen Vorsprung, insbesondere an einer Außenfläche der Innenpackung bestehen, z. B. aus einer punkt- bzw. flächenförmigen Beschichtung aus einem Material mit hohem Reibungsbeiwert, z. B. Kunststoff oder dergleichen.

Eine weitere Besonderheit besteht darin, dass der Deckel der Außenpackung vorzugsweise im Bereich von Deckel-Seitenwänden an deren Innenseite im Bereich von Faltlappen mit Gegenorganen für die Schließhilfe versehen ist, insbesondere mit Vorsprüngen, Vertiefungen oder dergleichen, die mit Vorsprüngen, Stegen oder Laschen der Innenpackung in Schließstellung des Deckels zusammenwirken. Ausführungsbeispiele der Erfindung werden nachfolgend anhand der Zeichnungen näher erläutert, wobei die Erfindung sich nur auf die Ausführungsbeispiele mit Innenpackungen aus Folie bezieht. Es zeigt:
- Fig. 1: eine Zigarettenpackung bei geschlossener Außenpackung unter Darstellung des zu beseitigenden Problems in perspektivischer Darstellung,
- Fig. 2: die Packung gemäß Fig. 1 in Öffnungsstellung, in Perspektive,
- Fig. 3: einen horizontalen Teilschnitt in der Ebene III-III der Fig. 1, bei vergrößertem Maßstab,
- Fig. 4: einen ausgebreiteten Zuschnitt eines Trays für eine Innenpackung,
- Fig. 5: eine Innenpackung in geschlossener Stellung mit Schließhilfe für den Deckel der Außenpackung, in Perspektive,
- Fig. 6: eine andere Ausführung eines Zuschnitts für Trays,
- Fig. 7: einen deckelseitigen Eckausschnitt einer Packung bei geöffnetem Deckel in Perspektive mit einem Tray der Fig. 6,
- Fig. 8: einen (mittigen) Vertikalschnitt einer Packung gemäß Fig. 6 bei geschlossenem Deckel,
- Fig. 9: einen Zuschnitt eines Trays einer weiteren Ausführung,
- Fig. 10: eine Darstellung analog Fig. 7 mit einer Innenpackung bzw. einem Tray gemäß Zuschnitt in Fig. 9,
- Fig. 11: einen mittigen Vertikalschnitt analog Fig. 8 für die Packung gemäß Fig. 10, ebenfalls bei geschlossenem Deckel,
- Fig. 12: eine Darstellung analog Fig. 7, Fig. 10 für eine weitere Ausführung einer Schließhilfe eines Deckels,
- Fig. 13: einen ausgebreiteten Zuschnitt für eine Innenpackung mit einer weiteren, nicht zur Erfindung gehörenden Alternative einer Deckel-Schließhilfe,
- Fig. 14: eine Innenpackung aus einem Zuschnitt gemäß Fig. 13, in Perspektive,
- Fig. 15: eine Packung mit einer Innenpackung in der Ausführung der Fig. 14 bei geöffnetem Deckel der Außenpackung, in Perspektive,
- Fig. 16: einen seitlichen, horizontalen Teilschnitt in der Ebene XVI der Fig. 15, bei vergrößertem Maßstab,
- Fig. 17: ein Teilstück eines Zuschnitts für eine nicht zur Erfindung gehörende Innenpackung mit Deckel-Schließhilfe,
- Fig. 18: einen (horizontalen) Querschnitt analog Fig. 16 für eine Packung mit Innenpackung gemäß Fig. 17,
- Fig. 19: ein Zuschnittteil analog Fig. 17 für ein weiteres, nicht zur Erfindung gehörendesBeispiel,
- Fig. 20: einen eckseitigen Teil einer Außenpackung in Schließstellung, perspektivisch,
- Fig. 21: einen vertikalen Teilschnitt durch die Packung gemäß Fig. 20 - Schnittebene XXI-XXI - in der Ausführung gemäß Fig. 19,
- Fig. 22: ein Zuschnittdetail analog Fig. 19 für eine weitere, nicht zur Erfindung gehörende Ausführung,
- Fig. 23: einen Vertikalschnitt analog Fig. 21 für die Innenpackung gemäß Fig. 22,
- Fig. 24: eine Darstellung analog Fig. 22 für eine weitere, nicht zur Erfindung gehörende Ausführung,
- Fig. 25: einen vertikalen Teilschnitt analog Fig. 23 für das Beispiel gemäß Fig. 24,
- Fig. 26: Teilbereiche eines Innenzuschnitts in unterschiedlichen Ausführungen,
- Fig. 27: Teilbereiche eines Zuschnitts für eine Außenpackung mit Gegenorganen für Deckel-Schließhilfen,
- Fig. 28: einen eckseitigen Bereich einer Zigarettenpackung mit Darstellung der Schließhilfe für einen Deckel,
- Fig. 29: eine Darstellung analog Fig. 28 für ein weiteres Ausführungsbeispiel.

Die als Beispiele dargestellten (Zigaretten-)Packungen bestehen mindestens aus einer Außenpackung 10 und einer Innenpackung 11. Die Außenpackung 10 ist in bevorzugter Weise als Klappschachtel bzw. Hinge Lid Pack ausgebildet mit Schachtelteil 12 und Deckel 13. Der Deckel 13 ist schwenkbar mittels rückseitigem Liniengelenk 14 mit dem Schachtelteil 12 verbunden.

Die Außenpackung 10 ist vorzugsweise standardmäßig ausgebildet aus einem Zuschnitt der beispielshaft in Fig. 27 (teilweise) gezeigt ist. Der Schachtelteil 12 bildet demnach eine Außen-Vorderwand 15, Außen-Seitenwände 16 und eine Außen-Rückwand 17. Die Außen-Seitenwände 16 bestehen aus einander überdeckenden Seitenlappen 18.

Der Deckel 13 bildet in analoger Weise eine Deckel-Vorderwand 19, Deckel-Seitenwände 20, eine Deckel-Rückwand 21 und eine Deckel-Stirnwand 22. An der Innenseite der Deckel-Vorderwand 19 befindet sich ein durch Faltung positionierter Deckel-Innenlappen 23, sodass die Deckel-Vorderwand 19 eine zweilagige Deckel-Schließkante 24 aufweist. Gegenüberliegend als Gegenschließkante dient eine Oberkante 25 der Außen-Vorderwand 15 des Schachtelteils 12 in einlagiger Ausführung. In (korrekter) Schließstellung des Deckels 13 liegt die Deckel-Schließkante unmittelbar, spaltfrei an der Oberkante 25 des Schachtelteils 12 an (Fig. 1, links).

Die Deckel-Seitenwände 20 sind ebenfalls zweilagig ausgebildet, nämlich mit einem (innenliegenden) Deckel-Seitenlappen 26 und einem Deckel-Außenlappen 27 (Fig. 27). Ein bei einer Klappschachtel an sich üblicher Kragen ist nicht vorgesehen.

Die Innenpackung 11 ist vorzugsweise als Dichtpackung ausgebildet. Bei den Ausführungsbeispielen gemäß Fig. 2 bis Fig. 11 ist die Innenpackung 11 eine Folienpackung, vorzugsweise ein Dichtblock. Eine (thermisch siegelbare) Folie 28 umgibt den Packungsinhalt - Zigarettengruppe 29 - vollständig. Verschluss- bzw. Siegelnähte sind so angebracht, dass sie vorzugsweise eine dichte Innenpackung 11 erzeugen. Bei den vorliegenden Ausführungsbeispielen sind einander überdeckende Faltlappen, vorliegend Seitenlappen 30, 31, im Bereich von Innen-Seitenwänden 32 angeordnet, vorliegend mit kuvertartiger Faltung. Im Bereich der Überdeckung sind die Seitenlappen 30, 31 durch thermisches Siegeln miteinander verbunden.

Eine Öffnungshilfe der Innenpackung 11 ist im Bereich einer Innen-Stirnwand 33 und einer Innen-Vorderwand 34 wirksam. Die Öffnungshilfe besteht im Wesentlichen aus einer gesonderten Betätigungslasche 35, die mit einem Dauerkleber lösbar an der Innen-Stirnwand 33 und an der Innen-Vorderwand 34 fixiert ist. Beim Abziehen der Betätigungslasche 35 wird eine Entnahmeöffnung 36 freigelegt, die aufgrund der Anordnung den Zugang zum Packungsinhalt (Zigarettengruppe 29) ermöglicht. Die Betätigungslasche 35 ist mit einer klebstofffreien Grifflasche 37 versehen, die von Hand erfasst werden kann oder - alternativ - mit dem Deckel 13 verbunden ist.

Bei Innenpackungen 11 aus Folie bzw. Dichtfolie 28 ist innerhalb derselben ein Schutz- und Stützorgan für die Zigarettengruppe 29 angeordnet. Dieser Innenkragen bzw. Tray 39 besteht üblicherweise aus (dünnem) Karton oder vergleichbarem Packstoff. Das Tray 39 ist so ausgebildet, dass mindestens eine U-förmige Umfassung mindestens eines Teils der Zigarettengruppe 29 gegeben ist. Vorteilhaft ist eine Ausführung eines Trays 39 gemäß Fig. 4 mit einer Hauptwandung, insbesondere einer Tray-Vorderwand 40 und mit zu beiden Seiten angeordneten Tray-Seitenlappen 41. Die Tray-Vorderwand 40 überdeckt die Frontseite der Zigarettengruppe 29 - unter Bildung einer Ausnehmung 42 benachbart zur Stirnseite -, während die Tray-Seitenlappen 41 an den Schmalseiten der Zigarettengruppe 29 anliegen. Eine Tray-Bodenwand 43 liegt optional an den bodenseitigen Enden der Zigaretten an. Bei der Ausführung eines Zuschnitts gemäß Fig. 6 sind an der Tray-Bodenwand 43 Stecklaschen 44 angebracht, die eine Fixierung der Tray-Bodenwand 43 durch formschlüssige Fixierung der Boden-Ecklappen (51) ermöglichen.

Ein Problem der vorliegenden Außenpackung 10, nämlich einer Klappschachtel ohne den üblichen Kragen, besteht darin, dass eine exakte Schließstellung des Deckels 13 nicht gewährleistet ist. Wie in Fig. 1, rechte Hälfte, dargestellt, besteht mindestens die Gefahr, dass bei geschlossenem Deckel 13 ein Spalt 45 zwischen den Schließkanten 24, 25 entsteht. Dieser soll vermieden werden.

Bei den vorliegenden Packungen ist demnach vorgesehen, dass die Innenpackung 11 eine Schließhilfe für den Deckel 13 bildet, derart, dass in Schließstellung des Deckels erhöhte Reibungskräfte und/oder formschlüssige Verbindungen zwischen Deckel 13 und Innenpackung 11 wirksam werden, die die Schließstellung (Fig. 1, linker Teil) gewährleisten. Das Mittel zur Sicherung der Schließstellung des Deckels 13, also insbesondere ein Vorsprung, wird durch das Tray 39 innerhalb der Innenpackung 11 bewirkt oder unmittelbar durch die Innenpackung 11, wenn diese als Innenbox aus einem faltbaren, steifen Packstoff besteht (Fig. 13 bis Fig. 29).

Bei Innenpackungen 11 aus Folie 28 mit Stützorgan bzw. Tray 39 ist das Stützorgan bzw. das Tray 39 im Bereich des Deckels 13 (in Schließstellung) mit mindestens einem Vorsprung versehen, der innenseitig auf die Folie 28 einwirkt und einen nach außen gerichteten Vorsprung bzw. eine Auswölbung 46 erzeugt. Diese wiederum erhält Anlage an der Innenseite des Deckels 13, insbesondere an der Innenseite der Deckel-Seitenwand 20.

Bei einer besonderen Ausführung ist der Innenkragen bzw. das Tray 39 im Bereich einer (aufrechten) Faltkante 47 zwischen Tray-Vorderwand 40 und Tray-Seitenlappen 41 mit einer Stanzung versehen, vorzugsweise in der Ausführung als C-Stanzung 48. Diese ist so angebracht, dass sie vorzugsweise in voller Höhe innerhalb des Deckels 13 in Schließstellung liegt. Weiterhin ist aufgrund Anordnung und Gestaltung der C-Stanzung 48 gewährleistet, dass bei der Faltung des Trays 39 entlang der Faltkanten 47 eine schmale, aufrechte (Stütz-)Lasche 49 über die Kontur des Trays 39 hinwegragt, im vorliegenden Falle in der Ebene der Tray-Vorderwand 40, also seitlich über die Tray-Seitenlappen 41 hinwegragend. Die Lasche 49 erfasst in diesem Bereich die Folie 28, und zwar in einem Eckkantenbereich. Dadurch entsteht die Auswölbung 46, die bei geschlossenem Deckel an der Innenseite der Deckel-Seitenwand 20 anliegt, und zwar an dem Deckel-Seitenlappen 26. Die im Bereich der Seitenwand der Folienumhüllung einander teilweise überdeckenden Seitenlappen 30, 31 sind so bemessen, dass ein Abstand 50 zwischen der Lasche 49 und dem Rand des innenliegenden Seitenlappens 31 mindestens 2 mm beträgt.

Alternativen für die Anordnung von (Stütz-)Laschen 49 zur Erzeugung einer Auswölbung 46 der Folie 28 ergeben sich aus Fig. 6 bis Fig. 11. Einen Zuschnitt für das Tray 39 in unterschiedlicher Ausführung zeigen Fig. 6 und Fig. 9. Bei der erstgenannten Ausführung (Fig. 6) ist am oberen Rand der Tray-Seitenlappen 41 eine Lasche 49 als Fortsetzung angebracht. Diese vorzugsweise etwa trapezförmige Lasche 49 wird in eine quergerichtete, nach außen weisende Stellung gefaltet, um eine entsprechende Auswölbung (nicht gezeigt) zu erzeugen. Bei dem gezeigten Ausführungsbeispiel (Fig. 7, Fig. 8) ist die Lasche 49 nach außen gefaltet bis zur Anlage am zugeordneten Tray-Seitenlappen 41 (Fig. 8). Es entsteht somit eine gezielte doppellagige Ausbildung eines Teilbereichs des Trays 39, und zwar im Bereich des Deckels 13 in Schließstellung. Die nach außen gerichtete örtliche Verdickung der Innenpackung 11 bewirkt eine entsprechende Auswölbung 46 der Folie 28, mit der Folge, dass erhöhte Reibungs- bzw. Schließkräfte auf den Deckel 13 im Bereich der Deckel-Seitenwände 20 innenseitig auftreten. Diese Ausführung mit einer Verdickung aus örtlich mehrlagiger Ausbildung der Innenpackung 11 kann auch in analoger Weise bei Ausführungen mit aus einem Innenzuschnitt 57 gebildeter Innenbox als Innenpackung 11 eingesetzt werden.

Der Zuschnitt für das Tray 39 ist bei diesem Beispiel mit Boden-Ecklappen 51 versehen. Diese weisen eine Vertiefung 52 auf in Größe und Form korrespondierend mit der Lasche 49, sodass der Zuschnitt von einer fortlaufenden Bahn restfrei abgetrennt werden kann.

Bei der Ausführung gemäß Fig. 9, sind die Tray-Seitenlappen 41 stirnseitig mit einem Schenkel 53 versehen. Dieser wird in die Ebene der Innen-Stirnwand 33 gefaltet. Im Bereich einer Faltlinie 54 wird durch entsprechende (C-förmige) Stanzung eine (Stütz-)Lasche 49 gebildet. Diese ist aufgrund der Faltung des Schenkels 53 seitwärts gerichtet, und zwar nach außen als Stützmittel zur Schaffung einer (quergerichteten) Auswölbung 46 der Folie 28 (Fig. 10, Fig. 11). Ein Boden-Ecklappen 51 ist bei diesem Ausführungsbeispiel verkürzt, entsprechend der Abmessung des Schenkels 53, sodass auch diese Form des Zuschnitts von einer fortlaufenden Bahn abgetrennt werden kann.

Fig. 12 befasst sich mit einer Alternative einer Schließhilfe für den Deckel 13. Die zusammenwirkenden Flächen der Innenpackung 11 einerseits und des Deckels 13 andererseits, insbesondere der Innen-Seitenwände 32 einerseits und der Deckel-Seitenwände 20 andererseits, eine Schließkraft zu erzeugen mit Hilfe von zusammenwirkenden Flächen mit erhöhtem Reibkoeffizienten. Zu diesem Zweck sind (flächige) Beschichtungen aus entsprechendem Material mit erhöhtem Reibkoeffizienten an Innenpackung 11 einerseits und/oder am Deckel 13 andererseits angebracht. Bei dem bevorzugten Beispiel der Fig. 12 sind (kreisförmige) Reibflächen 55, 56 auf die Innen-Seitenwände 32 der Innenpackung 11 einerseits und/oder auf die Innenseite der Deckel-Seitenwände 20 andererseits aufgebracht, letztere im Bereich des Deckel-Seitenlappens 26. In Schließstellung des Deckels liegen die Reibflächen 55, 56 aneinander und fixieren die Schließstellung des Deckels 13.

Die Innovation kann auch bei Packungen eingesetzt werden, deren Innenpackung 11 als formstabile Innenbox ausgebildet ist. Die Innenpackung 11 besteht bei diesem Packungstyp aus einem besonderen Innenzuschnitt 57 aus dünnem Karton oder dergleichen, vorzugsweise mit einer dichtenden Beschichtung. Der Innenzuschnitt 57 bildet eine Box als Innenpackung mit Box-Vorderwand 58, Box-Bodenwand 59 und Box-Rückwand 60. Seitenwände bestehen aus einander überdeckenden Seitenlappen 61 an beiden Seiten der Wandungen 58 und 60. Einzelheiten der Gestaltung und Herstellung der aus einem besonderen Innenzuschnitt 57 bestehenden Innenpackung 11 sind Gegenstand der DE 10 2016 118 581.7.

In besonderer Weise ist ein Kopfteil 62 der Innenpackung 11 ausgebildet mit Oberwand 63 und Frontwand 64. An der Oberwand 63 sind (dreieckförmige) Ecklappen 65 und an der Frontwand 64 (trapezförmige) Abdecklappen 66 angeordnet. Diese bilden gemeinsam Seitenwände des Kopfteils 62. Die Faltung des Kopfteils 62 ist so ausgeführt, dass der mit der Frontwand 64 verbundene Abdecklappen 66 an der Außenseite liegt, in Ergänzung bzw. Fortsetzung der Box-Seitenwände im Bereich der Box-Vorderwand 58.

Das Kopfteil 62 ist mit einer Entnahmeöffnung 36 versehen, die sich mit Teilbereichen in der Oberwand 63 und in der Frontwand 64 erstreckt. Die Entnahmeöffnung 36 ist durch eine Betätigungslasche 35 abgedeckt, die sich mit einer die Entnahmeöffnung 36 umgebenden Klebefläche versehen ist und so in Schließstellung lösbar an der Oberwand 63 und der Frontwand 64 anliegt.

Als Organ zum Fixieren des Deckels 13 der Außenpackung 10 in Schließstellung sind Stanzungen, und zwar insbesondere C-Stanzungen 48 im Bereich von (aufrechten) Faltkanten 67 zwischen Frontwand 64 und Abdecklappen 66 angebracht, analog zu der Ausbildung des Trays 39 gemäß Fig. 4. Die Stanzungen 48 bewirken, dass bei der Faltung der Abdecklappen 66 in die Stellung quer zur Frontwand 64 nach außen gerichtete, aufrechte (Stütz-)Laschen 49 entstehen, die seitlich über die Ebene der Innen-Seitenwände bzw. der Abdecklappen 66 hinwegragen. Die Stützlaschen 49 erhalten bei geschlossenem Deckel 13 Anlage an der Innenseite der Deckel-Seitenwände 20, insbesondere an der Innenseite der Deckel-Seitenlappen 26.

Wenn die Innenpackung 11 bei diesem Ausführungsbeispiel als Dichtpackung ausgebildet ist, können im Bereich der C-Stanzungen 48 bzw. im Bereich der (Stütz-)Laschen 49 gesonderte Dichtungsmittel angebracht sein, insbesondere an der Innenseite angebrachte Abdichtungszuschnitte 68. Diese überdecken die durch die Stellung der Lasche 49 gebildete, (aufrechte) schlitzartige Öffnung der Innenpackung 11. Die vorzugsweise aus einer dünnen Folie bestehenden Abdichtungszuschnitte 68 werden über Eck im Bereich der C-Stanzung 48 positioniert. Dabei ist im mittleren Bereich des Abdichtungszuschnitts 68 eine klebstofffreie Zone 69 gebildet, die die C-Stanzung 48 umgibt, sodass beim Faltvorgang die Lasche 49 in die Stützstellung bewegt werden kann. Die Abdichtungszuschnitte 68 - oder andere Mittel für die Abdichtung - werden vorzugsweise auf den ungefalteten Zuschnitt, also auf den Innenzuschnitt 57, positionsgenau nach Anbringung der Stanzungen aufgebracht.

Bei der Ausführung gemäß Fig. 17, Fig. 18 ist eine (Stütz-)Lasche 49 im Bereich einer rückseitigen (aufrechten) Faltkante 70 zwischen der Box-Rückwand 60 und dem anschließenden Seitenlappen 61 gebildet, und zwar in einem oberen, der Stirnseite bzw. der Oberwand 63 zugekehrten Bereich, also innerhalb des Deckels 13 in Schließstellung desselben. Die Stanzung 48 für die Stützlasche 49 der Fig. 17, Fig. 18 ist geringfügig abweichend konturiert von den vorstehenden Ausführungsbeispielen. Durch die Faltung des Seitenlappens 61 wird jedoch auch diese Lasche 49 in die Wirkstellung gebracht (Fig. 18), nämlich mit der Möglichkeit der Anlage an der Innenseite der Deckel-Seitenwand 20. Die Lasche 49 ragt dabei über die Kontur der Innenpackung 11 hinweg unter Bildung einer aufrechten Stützkante für einen rückseitigen Bereich der innenliegenden Deckel-Seitenlappen 26.

Auch eine (quergerichtete) Randkante 71 als Begrenzung zwischen der Stirnwand bzw. Oberwand 63 der Innenpackung 11 und dem angrenzenden Eckfaltlappen 65 ist für die Anordnung der (Stütz-)Lasche 49 geeignet. Gemäß Fig. 19, Fig. 21 ist eine entsprechende Stanzung, nämlich C-Stanzung 48 im Bereich der Falt- bzw. Randkante 71 angeordnet, derart, dass die entsprechend ausgebildete Lasche 49 entsteht. Durch Falten des Ecklappens 65 in die packungsgemäße (horizontale) Position wird die (Stütz-)Lasche 49 in die Wirkstellung gebracht, vorliegend in eine horizontale Ausrichtung, nämlich als Fortsetzung der Oberwand 63. Die (Stütz-)Lasche 49 ist demnach quergerichtet und erhält entsprechende Anlage an der Deckel-Seitenwand 20 bzw. an dem innenliegenden Deckel-Seitenlappen 26. Die Abdichtung des Bereichs mittels Abdichtungszuschnitt 68 ist analog zu den vorstehenden Beispielen ausgeführt.

Weitere Beispiele für die Anordnung von Schließhilfen des Deckels 13 durch Organe der Innenpackung 11 in der Ausführung als Box aus einem formstabilen Innenzuschnitt 57 sind in Fig. 22, Fig. 23 gezeigt. Bei dieser Ausführung ist ein Zusatz-Ecklappen 72 als Fortsetzung des mit der Box-Rückwand 60 verbundenen Seitenlappens 61 angebracht. Der vorzugsweise etwa trapezförmige Zusatz-Ecklappen 72 ist eine Verlängerung des Seitenlappens 61 und ist an die Kontur des (dreieckigen) Ecklappens 65 angepasst. Der Zusatz-Ecklappen 72 ist entlang einer Querfaltlinie 73 faltbar in eine Stellung quer zum Seitenlappen 61. Bei der gefalteten Innenpackung 11 erhält der Zusatz-Ecklappen 72 Anlage an der Innenseite der Stirn- bzw. Oberwand 63 der Innenpackung 11 (Fig. 23), und zwar als abgewinkelter Schenkel des (aufrechten) Seitenlappens 61. Der Zusatz-Ecklappen 72 bewirkt so (innenseitig) eine Abdichtung im Bereich der (Stütz-)Lasche 49, die bei diesem Ausführungsbeispiel in gleicher Weise ausgebildet ist wie in Fig. 19, Fig. 21. Es kann auf einen Abdichtungszuschnitt 68 verzichtet werden.

Eine analoge Gestaltung der Packung, insbesondere der Innenpackung 11, ist in Fig. 24, Fig. 25 dargestellt. Der (dreieckförmige) Ecklappen 65 in Fortsetzung der Oberwand 63 fehlt bei dieser Ausführung. Stattdessen ist eine Randkontur der Oberwand 63 so ausgebildet, dass eine (Stütz-)Lasche 49 als Ansatz bzw. Fortsetzung der Oberwand 63 gebildet ist. Dieser Vorsprung ragt über die Kontur der Innenpackung 11 hinweg (Fig. 25) als quer- bzw. horizontalgerichtete Lasche 49, die bei geschlossenem Deckel 13 Anlage an der Deckel-Seitenwand 20 erhält.

Der Seitenlappen 61 ist auch bei dieser Ausführung mit einem Schenkel 72 im Bereich der Oberwand 63 versehen. Der Schenkel 72 ist hinsichtlich der Seitenkontur an die Position und Form der Lasche 49 angepasst. Wie bei dem vorstehenden Beispiel dient der Schenkel 72 als Verbindungs- und Abdeckmittel, und zwar unter Anlage an der Unterseite der Oberwand 63.

Bei den Ausführungsbeispielen gemäß Fig. 26 bis Fig. 29 ist ein Zusammenwirken von Organen der Innenpackung 11 mit korrespondierenden Gegenorganen des Deckels 13 der Außenpackung verwirklicht, und zwar insbesondere mit Gegenorganen im Bereich der innenliegenden Deckel-Seitenlappen 26.

Bei dem Ausführungsbeispiel gemäß Fig. 26, links, Fig. 27, links, und Fig. 28 bildet der innenliegende Deckel-Seitenlappen 26 einen nach innen gerichteten Vorsprung bzw. eine Sicke. Diese wird vorliegend durch einen schräg gerichteten Stanzschnitt im Bereich des Deckel-Seitenlappens, also im Bereich der Deckel-Seitenwand 20 der Außenpackung 10, geschaffen und durch eine Verformung des Materials, insbesondere durch Herstellen einer Wölbung 75 auf der einen Seite des Stanzschnitts 74 geschaffen, sodass in diesem Bereich eine nach innen gerichtete, vorstehende, schräge Stützkante entsteht. An dieser erhält ein Faltlappen des Innenzuschnitts 57 Anlage, insbesondere eine Schrägkante 76 des dreieckförmigen Ecklappens 65 (Fig. 28).

Bei der Ausführung gemäß Fig. 26, rechte Hälfte, Fig. 27, rechte Hälfte und Fig. 29 ist der Deckel-Seitenlappen 26 mit einer langgestreckten, schlitzförmigen Ausnehmung 77 versehen. In diese tritt zur Sicherung des Deckels 13 in der Schließstellung ein Gegenorgan des Innenzuschnitts 57 bzw. der Innenpackung 11 ein. Es handelt sich dabei um einen zungenartig konturierten Vorsprung 78 an einem freien Seiten- bzw. Querrand der Oberwand 63.

Die (zusätzliche) Schließ- bzw. Haltekraft für den Deckel einer Klappschachtel wird bei der vorliegenden Innovation durch Organe einer Innenpackung 11 geschaffen, die entweder als Folien-Dichtpackung oder als formstabile Innenbox ausgeführt ist. Die Schließhilfe für den Deckel wird dabei durch erhöhte Reibung von Organen, insbesondere (Stütz-)Laschen 49 der Innenpackung 11 infolge reibschlüssiger Anlage an der Innenseite des Deckels geschaffen oder durch formschlüssigen Einrasteffekt aufgrund von Stützorganen der Innenpackung einerseits und Gegenorganen der Außenpackung, nämlich des Deckels der Klappschachtel, andererseits. Insbesondere sind diese Gegenorgane an der Innenseite der Deckel-Seitenwände angeordnet.

**Bezugszeichenliste:**

| | | | |
|---|---|---|---|
| 10 | Außen packung | 47 | Faltkante |
| 11 | Innen packung | 48 | C-Stanzung |
| 12 | Schachtelteil | 49 | Lasche |
| 13 | Deckel | 50 | Abstand |
| 14 | Liniengelenk | 51 | Boden-Ecklappen |
| 15 | Außen- Vorderwand | 52 | Vertiefung |
| 16 | Außen-Seitenwand | 53 | Schenkel |
| 17 | Außen-Rückwand | 54 | Faltlinie |
| 18 | Seitenlappen | 55 | Reibfläche |
| 19 | Deckel-Vorderwand | 56 | Reibfläche |
| 20 | Deckel-Seitenwand | 57 | Innenzuschnitt |
| 21 | Deckel-Rückwand | 58 | Box-Vorderwand |
| 22 | Deckel-Stirnwand | 59 | Box-Bodenwand |
| 23 | Deckel-Innenlappen | 60 | Box-Rückwand |
| 24 | Deckel-Schließkante | 61 | Seitenlappen |
| 25 | Oberkante | 62 | Kopfteil |
| 26 | Deckel-Seitenlappen | 63 | Oberwand |
| 27 | Deckel-Außenlappen | 64 | Frontwand |
| 28 | Folie | 65 | Ecklappen |
| 29 | Zigarettengruppe | 66 | Abdecklappen |
| 30 | Seitenlappen | 67 | Faltkante |
| 31 | Seitenlappen | 68 | Abdichtungszuschnitt |
| 32 | Innen-Seitenwand | 69 | Zone |
| 33 | Innen-Stirnwand | 70 | Faltkante |
| 34 | Innen-Vorderwand | 71 | Randkante |
| 35 | Betätigungslasche | 72 | Zusatz-Ecklappen |
| 36 | Entnahmeöffnung | 73 | Querfaltlinie |
| 37 | Grifflasche | 74 | Stanzschnitt |
| 39 | Tray | 75 | Wölbung |
| 40 | Tray-Vorderwand | 76 | Schrägkante |
| 41 | Tray-Seitenlappen | 77 | Ausnehmung |
| 42 | Ausnehmung | 78 | Vorsprung |
| 43 | Tray-Bodenwand | | |
| 44 | Stecklasche | | |
| 45 | Spalt | | |
| 46 | Auswölbung | | |

## Patentansprüche

1. Packung für Zigaretten oder andere Raucherartikel, bestehend aus einer Außenpackung (10), in der Ausführung als Klappschachtel mit Schachtelteil (12) und Deckel (13) zur Aufnahme einer Innenpackung (11) mit vorzugsweise einer Zigarettengruppe (29) als Packungsinhalt, die von einem vorzugsweise feuchtigkeits- und aromadichten Folien-Zuschnitt umgeben ist, wobei der Deckel (13) der Außenpackung (10) Deckel-Vorderwand (19), Deckel-Seitenwand (20), Deckel-Rückwand (21) und Deckel-Stirnwand (22) aufweist, wobei die Innenpackung (11) örtlich begrenzte, nach außen gerichtete Auswölbungen (46), Vorsprünge bzw. Verdickungen aufweist im Bereich des Deckels (13) der Außenpackung (10) in Schließstellung, derart, dass die Verdickungen bzw. Vorsprünge aufgrund erhöhter örtlicher Reibung durch Anlage an der Innenseite des Deckels (13) eine Halte- bzw. Schließkraft auf den Deckel ausüben, insbesondere auf Deckel-Seitenwände (20), **gekennzeichnet durch** folgende Merkmale:
a) die eine vorzugsweise feuchtigkeits- und aromadichte Folie (28) als Umhüllung aufweisende Innenpackung (11) ist mit einem inneren, die Zigarettengruppe (29) mindestens teilweise umgebenden Stützorgan bzw. Innenkragen, insbesondere Tray (39) aus dünnem Karton oder ähnlichem faltbaren Packstoff versehen,
b) im Bereich einer Seitenwand bzw. im Bereich von Tray-Seitenlappen (41) des Trays (39) ist mindestens eine Lasche (49) gebildet, die aufgrund seitwärts gerichteter Wirkstellung oder aufgrund entsprechender Faltung mindestens einen Vorsprung bzw. eine Verdickung an der Innenseite der Folie (28) bildet, der eine Auswölbung (46) der Folie (28), vorzugsweise im Bereich einer Wandung des Deckels (13), insbesondere im Bereich der Deckel-Seitenwände (20), erzeugt.

2. Packung nach Anspruch 1, **dadurch gekennzeichnet, dass** durch eine gezielte Stanzung, insbesondere C-Stanzung (48), im Bereich einer Faltkante (47, 67) des Innenkragens bzw. des Trays (39) und durch die Faltung entlang der Faltkante (47, 67) ein vorzugsweise seitwärts gerichtete Lasche (49) im Bereich des Deckels (13) in Schließstellung geschaffen ist, wobei die Lasche (49) aufgrund entsprechender Ausrichtung der Faltkante (47, 67) horizontal oder vertikal gerichtet ist.

3. Packung nach Anspruch 1 oder einem der weiteren Ansprüche, **dadurch gekennzeichnet, dass** die durch Stanzung gebildete Lasche (49) im frontseitigen Bereich gebildet ist, insbesondere in der Ebene einer Tray-Vorderwand (40), derart, dass die vorzugsweise aufrechte Lasche (49) im Bereich einer Deckel-Vorderwand (19) mittelbar als Auswölbung (46) der Folie (28) der Innenpackung (11) Anlage erhält an der Deckel-Seitenwand (20) bzw. an einem innenliegenden Faltlappen der Deckel-Seitenwand (20), nämlich an einem Deckel-Seitenlappen (26).

4. Packung nach Anspruch 1 oder einem der weiteren Ansprüche, **dadurch gekennzeichnet, dass** eine an einem freien Rand von Tray-Seitenlappen (41) gebildete Lasche (49) durch Umfalten entlang einer quergerichteten Faltlinie (54) bis zur Anlage des Lappens am Tray-Seitenlappen (41) als obere, stirnseitige Verdickung wirkt unter Bildung einer Auswölbung (46).

5. Packung nach Anspruch 1 oder einem der weiteren Ansprüche, **dadurch gekennzeichnet, dass** die Innenpackung (11) in einem oberen, stirnseitigen Bereich insbesondere der Innen-Seitenwand (32) und/oder die Innenseite des Deckels (13) mit aus gesondertem Werkstoff bestehenden und durch Auftragen bzw. Aufbringen auf Innenpackung (11) und/oder Deckel (13) eine erhöhte Schließkraft des Deckels (13) aufgrund örtlich erhöhter Reibungskräfte bewirken, wobei vorzugsweise Reibflächen (55, 56) aus vorzugsweise formbarem Material, wie Kunststoff, auf die Innen-Seitenwand (32) der Innenpackung (11) und/oder auf die Deckel-Seitenwand (20) des Deckels (13) der Außenpackung (10) aufgetragen sind.

## Claims

1. Pack for cigarettes or other smoking-related articles, comprising an outer pack (10) designed in the form of a hinge-lid box having a box part (12) and lid (13) for accommodating an inner pack (11) with preferably a cigarette group (29) forming the pack contents, said cigarette group being enclosed by a preferably moisture-tight and aroma-tight sheet-material blank, wherein the lid (13) of the outer pack (10) has a lid front wall (19), lid side wall (20), lid rear wall (21) and lid end wall (22), wherein the inner pack (11) has locally delimited, outwardly directed convexities (46), protrusions or thickenings in the region of the lid (13) of the outer pack (10) in the closed position such that the thickenings or protrusions, on account of increased local friction resulting from abutment against the inner side of the lid (13), exert a retaining or closing force on the lid, in particular on lid side walls (20), **characterized by** the following features:
a) the inner pack (11), which has a preferably moisture-tight and aroma-tight sheet material (28) in the form of a wrapper, is provided with an inner supporting element or inner collar, which at least partially encloses the cigarette group (29), in particular with a tray (39) made of thin cardboard or similar foldable packaging material,
b) at least one lug (49) is formed in the region of a side wall, or in the region of side flaps (41) of the tray (39), and said lug, on account of sideways-directed active positioning or on account of corresponding folding, forms at least one protrusion or thickening on the inner side of the sheet material (28), and said protrusion or thickening produces a convexity (46) in the sheet material (28), preferably in the region of a wall of the lid (13), in particular in the region of the lid side walls (20) .

2. Pack according to Claim 1, **characterized in that** a specific punched formation, in particular C-shaped punched formation (48), in the region of a folding edge (47, 67) of the inner collar or of the tray (39) and the folding along the folding edge (47, 67) give rise to a preferably sideways-directed lug (49) in the region of the lid (13) in the closed position, wherein corresponding orientation of the folding edge (47, 67) gives rise to the lug (49) being directed horizontally or vertically.

3. Pack according to Claim 1 or one of the other claims, **characterized in that** the punched lug (49) is formed in the front region, in particular in the plane of a tray front wall (40), such that the preferably upright lug (49), in the region of a lid front wall (19), comes into indirect abutment, in the form of a convexity (46) of the sheet material (28) of the inner pack (11), against the lid side wall (20) or against an inner folding flap of the lid side wall (20), namely against a lid side flap (26).

4. Pack according to Claim 1 or one of the further claims, **characterized in that**, as a result of being folded along a transversely directed folding line (54) into abutment of the flap against the tray side flap (41), a lug (49), which is formed on a free periphery of the tray side flap (41), acts as an upper, end-side thickening, a convexity (46) being formed in the process.

5. Pack according to Claim 1 or one of the further claims, **characterized in that** the inner pack (11), in an upper, end-side region in particular of the inner side wall (32), and/or the inner side of the lid (13), with consisting of separate material and, by being applied to the inner pack (11) and/or lid (13), give rise to an increased closing force of the lid (13) on account of locally increased frictional forces, wherein preferably frictional surfaces (55, 56) made of preferably formable material, such as plastic, are applied to the inner side wall (32) of the inner pack (11) and/or to the side wall (20) of the lid (13) of the outer pack (10).

## Revendications

1. Emballage pour cigarettes ou autres articles à fumer, constitué par un emballage extérieur (10), dans la réalisation sous la forme d'une boîte à rabat, muni d'une partie boîte (12) et d'un couvercle (13), destiné à recevoir un emballage intérieur (11) muni de préférence d'un groupe de cigarettes (29) en tant que contenu de l'emballage, qui est entouré par une découpe de feuille de préférence étanche à l'humidité et aux arômes, le couvercle (13) de l'emballage extérieur (10) comprenant une paroi avant de couvercle (19), une paroi latérale de couvercle (20), une paroi arrière de couvercle (21) et une paroi frontale de couvercle (22), l'emballage intérieur (11) comprenant des bombements (46), des saillies ou des épaississements limités localement, orientés vers l'extérieur, dans la zone du couvercle (13) de l'emballage extérieur (10) en position fermée, de telle sorte que les épaississements ou saillies exercent une force de retenue ou de fermeture sur le couvercle, notamment sur des parois latérales de couvercle (20), en raison d'un frottement local plus élevé par appui sur le côté intérieur du couvercle (13), **caractérisé par** les caractéristiques suivantes :
a) l'emballage intérieur (11) comprenant une feuille de préférence étanche à l'humidité et aux arômes (28) en tant qu'enveloppe est muni d'un organe de support ou col intérieur, entourant au moins partiellement le groupe de cigarettes (29), notamment d'un plateau (39) en carton mince ou matériau d'emballage pliable semblable,
b) au moins une bride (49) est formée dans la zone d'une paroi latérale ou dans la zone de pattes latérales de plateau (41) du plateau (39), qui forme en raison d'une position active orientée vers le côté ou en raison d'un pliage approprié au moins une saillie ou un épaississement sur le côté intérieur de la feuille (28), qui génère un bombement (46) de la feuille (28), de préférence dans la zone d'une paroi du couvercle (13), notamment dans la zone des parois latérales de couvercle (20).

2. Emballage selon la revendication 1, **caractérisé en ce que,** par un découpage ciblé, notamment un découpage en C (48), dans la zone d'un bord de pliage (47, 67) du col intérieur ou du plateau (39) et par le pliage le long du bord de pliage (47, 67), une bride de préférence orientée vers le côté (49) est créée dans la zone du couvercle (13) en position fermée, la bride (49) étant orientée horizontalement ou verticalement en raison d'une orientation correspondante du bord de pliage (47, 67).

3. Emballage selon la revendication 1 ou selon l'une quelconque des autres revendications, **caractérisé en ce que** la bride (49) formée par découpage est formée dans la zone de devant, notamment dans le plan d'une paroi avant de plateau (40), de telle sorte que la bride (49) de préférence droite trouve appui indirectement dans la zone d'une paroi avant de couvercle (19) en tant que bombement (46) de la feuille (28) de l'emballage intérieur (11) sur la paroi latérale de couvercle (20) ou sur une patte de pliage intérieure de la paroi latérale de couvercle (20), à savoir sur une patte latérale de couvercle (26).

4. Emballage selon la revendication 1 ou selon l'une quelconque des autres revendications, **caractérisé en ce qu'**une bride (49) formée sur un bord libre de pattes latérales de plateau (41) agit en tant qu'épaississement frontal supérieur par repliage le long d'une ligne de pliage orientée transversalement (54) jusqu'à l'appui de la patte sur la patte latérale de plateau (41) avec formation d'un bombement (46).

5. Emballage selon la revendication 1 ou selon l'une quelconque des autres revendications, **caractérisé en ce que** l'emballage intérieur (11) dans une zone frontale supérieure notamment de la paroi latérale intérieure (32) et/ou le côté intérieur du couvercle (13) avec constitués par un matériau particulier et par application ou disposition sur l'emballage intérieur (11) et/ou le couvercle (13) produisent une force de fermeture du couvercle (13) plus élevée en raison de forces de frottement localement plus élevées, des surfaces de frottement (55, 56) en un matériau de préférence déformable, tel qu'une matière plastique, étant de préférence appliquées sur la paroi latérale intérieure (32) de l'emballage intérieur (11) et/ou sur la paroi latérale de couvercle (20) du couvercle (13) de l'emballage extérieur (10).
